# FASCICULE DE BREVET EUROPEEN

(11) **EP 1 927 158 B1**
(45) Date de publication et mention de la délivrance du brevet: **28.10.2009**
(21) Numéro de dépôt: 06793639.3
(22) Date de dépôt: 19.09.2006
(51) Int. Cl.: H01Q 21/30, H01Q 11/06

(54) **SYSTEME ANTENNAIRE POUR LIAISON IONOSPHERIQUE CONTINUE**
ANTENNENSYSTEM FÜR EINE KONTINUIERLICHE IONOSPHÄRISCHE VERBINDUNG
ANTENNA SYSTEM FOR CONTINUOUS IONOSPHERIC LINK

(30) Priorité: 20.09.2005 FR 0509596
(43) Date de publication de la demande: 04.06.2008
(73) Titulaire: THALES, 92200 Neuilly sur Seine (FR)
(72) Inventeur: NGO BUI HUNG, Frédéric, F-95130 Franconville (FR)
(74) Mandataire: Dudouit, Isabelle
(86) Numéro de dépôt international: PCT/EP2006/066503
(87) Numéro de publication internationale: WO 2007/033961

(56) Documents cités:
- AU-A- 5 909 080
- US-A- 2 758 300
- US-A- 3 757 341
- PANTJIAROS C A ET AL: "Variation of HF spectral occupancy with azimuth in the UK" HF RADIO SYSTEMS AND TECHNIQUES, SEVENTH INTERNATIONAL CONFERENCE ON (CONF. PUBL. NO. 441) NOTTINGHAM, UK 7-10 JULY 1997, LONDON, UK,IEE, UK, 7 juillet 1997 (1997-07-07), pages 19-24, XP006508109 ISBN: 0-85296-688-1
- PATENT ABSTRACTS OF JAPAN vol. 008, no. 229 (E-273), 20 octobre 1984 (1984-10-20) -& JP 59 108405 A (MITSUBISHI DENKI KK), 22 juin 1984 (1984-06-22)

## Description

L'invention concerne notamment un système antennaire large bande pour liaison ionosphérique.

Le système est destiné, par exemple, à des stations de radiocommunication haute fréquence HF pour assurer des liaisons par réflexion ionosphérique d'une façon continue sur des distances pouvant varier de 0 à 5000 Kms, donc sans zone de silence (désignée habituellement par l'expression anglo-saxonne « skip zone»).

Pour couvrir d'une façon continue des distances variant de 0 à 5000 Kms, on utilise généralement plusieurs types d'antennes, chacune étant dédiée à une gamme de distances.

Il est notamment connu de l'art antérieur :
- pour les courtes distances 0-500 Kms, d'utiliser des antennes de type NVIS (abréviation de Near Vertical Incidence Skywaves), en particulier des antennes large bande telles que la Vé-inclinée à charges résistives (ou Loaded Inverted Vee), l'antenne-dipôle-repliée à charges résistives,
- pour les moyennes distances 500-2000 Kms, de mettre en oeuvre usuellement, des antennes à polarisation verticale, en particulier les antennes dites épaisses à large bande comme la conique ou la biconique,
- pour les longues distances 2000-5000 Kms, d'utiliser, de préférence, des antennes directives large bande à grand gain tels que l'antenne Vé-inclinée (connue sous le terme anglo-saxon Sloping Vee) dont la structure est détaillée en figure 1.

Le brevet US 3 757 341 concerne un système antennaire destiné à des liaisons à longue distance c'est-à-dire pour l'Homme de métier des distances de plusieurs kilomètres comme il est indiqué en colonne 2 lignes 37-38. Il décrit de manière générale l'utilisation d'antennes de type Vétandem qui peuvent être reliées à un mât support commun (figure 16 et colonne 2 lignes 41-55).

L'utilisation de telles structures antennaires présentent notamment les inconvénients suivants :
- une occupation du sol pénalisante lorsque l'on cherche à répondre aux différents besoins,
- l'impossibilité d'utiliser simultanément les antennes de type différent, d'où la nécessité d'utiliser un équipement de commutation permettant de passer d'une antenne à l'autre suivant la distance de la liaison à assurer.

L'invention concerne un système antennaire large bande comportant au moins une première antenne fonctionnant dans la partie haute de la bande HF, bande de fréquence BPs, pour assurer les liaisons longues distances 2000 à 5000 kms, une deuxième antenne fonctionnant dans la partie basse de la bande HF, bande de fréquence BPb, pour assurer les liaisons à courtes et moyennes distances 0 à 2000 kms, la bande de fréquence BPb étant plus basse que la bande BPs, un poste radio, au moins un dispositif d'alimentation adapté à alimenter simultanément la première antenne et la deuxième antenne, où la première antenne est de type Vé-inclinée composée de 2 brins conducteurs partant du sommet d'un mât support et rejoignant le sol en formant un angle dont la projection sur le sol est désignée α et la deuxième antenne est de type Vé-incliné composée de 2 brins conducteurs partant du sommet du mât support et rejoignant le sol en formant un angle dont la projection sur le sol est désignée β, l'angle β étant supérieur à l'angle α, et un moyen de liaison entre le poste radio et le dispositif d'alimentation, caractérisé en ce que la valeur de l'angle α est comprise entre 25 et 50° et la valeur de l'angle β est comprise entre 90 et 180°.

L'invention présente notamment les avantages suivants :
- La structure antennaire permet d'assurer des liaisons radio courte, moyenne et longue distance de 0 à 5000 Kms par réflexion ionosphérique dans la bande HF 2-30 MHz,
- L'antenne n'a besoin que d'un mât support, ce qui permet un équipement à moindre coût et un déploiement rapide, à l'inverse des systèmes impliquant l'utilisation de plusieurs mâts-supports,
- L'antenne est compacte et donc facilement transportable. Elle est bien adaptée pour les stations radio tactique qui sont amenées à être déplacées fréquemment.

D'autres caractéristiques et avantages de la présente invention apparaîtront mieux à la lecture de la description qui suit d'un exemple de réalisation donné à titre illustratif et nullement limitatif, annexé des figures qui représentent :
- La figure 1 un schéma d'une antenne de type Vé-incliné,
- La figure 2 une représentation de principe du système antennaire,
- La figure 3 une représentation d'un dispositif d'alimentation du système antennaire,
- Les figures 4 et 5 deux variantes de réalisation du dispositif de la figure 3, et
- La figure 6 un exemple de réalisation du dispositif d'alimentation.

Le système selon l'invention repose notamment sur le couplage de deux éléments rayonnants de type Vé-incliné ayant des angles au sommet différents, les éléments étant disposés sur un même mât support.

Pour rappel, la figure 1 représente un exemple d'antenne Vé-inclinée. L'antenne Vé-inclinée est constituée de deux brins conducteurs (a) et (b) placés au-dessus du plan de sol P.

Les premières extrémités des brins (a) et (b), respectivement (a1) et (b1) sont surélevées au-dessus du sol d'une hauteur H, par tout moyen usuel connu, tel qu'un mât-support par exemple, et constituent les points d'alimentation de l'antenne.

Les deuxièmes extrémités des brins (a) et (b), respectivement (a2) et (b2) sont placées proche du sol et écartées l'une de l'autre d'une distance D choisie en fonction des caractéristiques demandées à l'antenne. Ces extrémités sont raccordées au plan de sol à travers les résistances Ra et Rb en connectant une des sorties de ces résistances respectivement aux extrémités (a2) et (b2) et l'autre sortie à un dispositif de mise à la terre M non représenté, par exemple un piquet de mise à la terre, un grillage de terre etc...

La figure 2 représente un exemple d'un système selon l'invention.

Le système antennaire selon l'invention comprend par exemple :
- un mât support 3,
- un premier ensemble désigné antenne 1 de type Vé-incliné composée de 2 brins conducteurs 1a, 1b partant du sommet S du mât support et rejoignant le sol en formant un angle dont la projection sur le sol est désigné α. La valeur de l'angle α est faible et comprise entre 25° et 50°. Les extrémités 1'a, 1'b côté sol de ces 2 brins sont mises au contact du sol à travers une résistance de charge d'environ 300 à 600 ohms et un équipement de mise à la terre non représentés sur la figure. Les deux extrémités 1"a, 1"b côté tête de mât forment les 2 points d'alimentation 10a, 10b de l'antenne 1 (figure 3). Les brins rayonnants ont une longueur choisie pour que le gain radioélectrique de cette antenne soit maximal dans la partie supérieure de la bande HF. La partie de la bande HF concernée est, par exemple, la bande variant de 6 à 30 MHz, bande haute fréquence désignée BPs,
- un deuxième ensemble désigné antenne 2 de type Vé-incliné est composée de 2 brins conducteurs 2a, 2b partant du sommet du mât support et rejoignant le sol en formant un angle dont la projection sur le sol est désigné β, différent de l'angle α. Les deux extrémités 2"a, 2"b côté tête de mât forment les 2 points d'alimentation 11a, 11b de l'antenne 2 (figure 3). Les extrémités côté sol 2'a, 2'b de ces 2 brins sont mises au contact du sol à travers une résistance de charge. L'angle β est plus ouvert que l'angle α, β est supérieur α. La longueur des brins rayonnants 2a, 2b est choisie pour que son rendement soit suffisant dans la partie inférieure de la bande HF. La valeur de l'angle β se situe entre 180 et 90°. La partie de la bande HF concernée varie, par exemple, de 2 à 8 MHz, bande basse fréquence désignée BPb par rapport à la bande HF, bande haute fréquence désignée BPs.

Ces deux antennes 1, 2 sont alimentées simultanément par un même poste radio 4 à travers par exemple un diplexeur 5 dont la structure est détaillée aux figures suivantes. Le diplexeur 5 comprend notamment une entrée 8 (figure 3) et des sorties correspondant, l'une, 5h voie haute, à la partie supérieure de la bande HF et l'autre, 5b voie basse, à la partie inférieure de la bande HF. Elles sont connectées respectivement à l'antenne 1 et à l'antenne 2.

La figure 3 schématise un exemple de structure pour le dispositif d'alimentation. Ce dernier comporte un diplexeur 5 symétrique dont :
- La sortie voie haute 5h (filtrage passe-haut) est connectée aux deux points d'alimentation 10a, 1 0b de l'antenne 1,
- La sortie voie basse 5b (filtrage passe-bas) est connectée aux deux points d'alimentation 11a, 11b de l'antenne 2,
- L'entrée 8 est connectée par exemple au moyen d'un câble d'alimentation bifilaire 9 au poste radio 4.

Usuellement, la connexion au poste radio s'effectue par un système asymétrique coaxial.

Les figures 4 et 5 représentent deux variantes de réalisation comprenant un transformateur d'impédance symétriseur.

La figure 4 comprend entre le poste radio 4 et le diplexeur 5, un coaxial 12 et un transformateur d'impédance symétriseur 13 ayant notamment pour fonction de symétriseur et d'adaptation d'impédance de la ligne 9.

Sur la figure 5 le transformateur symétriseur est combiné au diplexeur 5. la sortie coaxiale du transformateur symétriseur 13 permet de brancher directement le poste radio 4 par un câble coaxial 14 sans utilisation de câble d'alimentation bifilaire.

La figure 6 représente un exemple de réalisation du dispositif d'alimentation.

Le filtrage passe-haut est assuré par exemple par une ou plusieurs capacités Ci entre le bifilaire 9 et les entrées 10a et 10b de l'antenne 1.

Le filtrage passe-bas est assuré par une ou plusieurs selfs Li entre le bifilaire 9 et les entrées 11a, 11b de l'antenne 2.

L'exemple chiffré qui suit est donné à titre illustratif. Le mât support a par exemple une hauteur de 15 mètres. Il est réalisé en plastique renforcé-fibre de verre donc isolant pour permettre l'utilisation de ligne de transmission bifilaire.

L'antenne 1 est constituée par exemple de deux brins conducteurs rayonnants de 75 m. La valeur de l'angle au sommet projeté est de 35° et la résistance de charge de 360 ohms.

L'antenne 2 est constituée par exemple de deux brins conducteurs rayonnants de 75 m. La valeur de l'angle au sommet projeté est de 180° et les résistances de charge de 360 ohms.

Le diplexeur comprend deux capacités de 100pF et deux inductances ayant pour valeur 10µH.

## Revendications

1. Système antennaire large bande comportant au moins une première antenne (1) fonctionnant dans la partie haute de la bande HF, bande de fréquence BPs, pour assurer les liaisons longues distances 2000 à 5000 kms, une deuxième antenne (2) fonctionnant dans la partie basse de la bande HF, bande de fréquence BPb, pour assurer les liaisons à courtes et moyennes distances 0 à 2000 kms, la bande de fréquence BPb étant plus basse que la bande BPs, un poste radio (4), au moins un dispositif d'alimentation (5) adapté à alimenter simultanément la première antenne (1) et la deuxième antenne (2), où la première antenne (1) est de type Vé-inclinée composée de 2 brins conducteurs (1a, 1 b) partant du sommet d'un mât support (3) et rejoignant le sol en formant un angle dont la projection sur le sol est désignée α et la deuxième antenne (2) est de type Vé-incliné composée de 2 brins conducteurs (2a, 2b) partant du sommet du mât support (3) et rejoignant le sol en formant un angle dont la projection sur le sol est désignée β, l'angle β étant supérieur à l'angle α, et un moyen de liaison (9) entre le poste radio (4) et le dispositif d'alimentation (5), **caractérisé en ce que** la valeur de l'angle α est comprise entre 25 et 50° et la valeur de l'angle β est comprise entre 90 et 180°.

2. Système antennaire selon la revendication 1, **caractérisé en ce que** le dispositif d'alimentation comporte un diplexeur (5) ayant deux sorties (5h, 5b), une première sortie haute (5h) correspond à la partie haute de la bande HF en liaison avec l'antenne (1) et une deuxième sortie voie basse (5b) correspond à la partie basse de la bande HF en liaison avec l'antenne (2).

3. Système selon la revendication 2, **caractérisé en ce que** le diplexeur (5) comporte un filtre passe-haut comprenant au moins deux capacités (Ci) et un filtre passe-bas comprenant deux selfs (Li).

4. Système selon la revendication 2, **caractérisé en ce qu'**il comprend un transformateur symétriseur (13) disposé entre le diplexeur (5) et le poste radio (4) et un coaxial (12) entre le poste radio (4) et le transformateur symétriseur (13) et un bifilaire (9) entre le transformateur symétriseur (13) et le diplexeur (5).

5. Système selon la revendication 2, **caractérisé en ce qu'**il comprend un transformateur d'impédance (13) combiné au diplexeur (5) et un coaxial (14) entre le poste radio (4) et le transformateur d'impédance (13).

6. Utilisation du système selon l'une des revendications 1 à 5 pour les liaisons ionosphériques continues de 0 à 5000 Kms.

## Claims

1. Broadband antenna system comprising at least one first antenna (1) operating in the top portion of the HF band, the frequency band BPs, in order to provide the long-distance links 2000 to 5000 km, a second antenna (2) operating in the bottom portion of the HF band, the frequency band BPb, in order to provide the short- and medium-distance links from 0 to 2000 km, the frequency band BPb being lower than the band BPs, a radio receiver (4), at least one power supply device (5) designed to supply simultaneously the first antenna (1) and the second antenna (2) in which the first antenna (1) is of the inclined-Vé type consisting of 2 conductor wires (1a, 1b) leaving the top of a supporting mast (3) and joining the ground while forming an angle the projection of which on the ground is designated α and the second antenna (2) is of the inclined-Vé type consisting of 2 conductor wires (2a, 2b) leaving the top of the supporting mast (3) and joining the ground while forming an angle the projection of which on the ground is designated β, the angle β being greater than the angle α, and a means (9) of connection between the radio receiver (4) and the power supply device (5), **characterized in that** the value of the angle α is between 25 and 50° and the value of the angle β is between 90 and 180°.

2. Antenna system according to Claim 1, **characterized in that** the power supply device comprises a diplexer (5) having two outputs (5h, 5b), a first top output (5h) corresponds to the top portion of the HF band in connection with the antenna (1) and a second low channel output (5b) corresponds to the bottom portion of the HF band in connection with the antenna (2).

3. System according to Claim 2, **characterized in that** the diplexer (5) comprises a high-pass filter comprising at least two capacitors (Ci) and a lowpass filter comprising two induction coils (Li).

4. System according to Claim 2, **characterized in that** it comprises a balun transformer (13) placed between the diplexer (5) and the radio receiver (4) and a coaxial cable (12) between the radio receiver (4) and the balun transformer (13) and a two-wire cable (9) between the balun transformer (13) and the diplexer (5).

5. System according to Claim 2, **characterized in that** it comprises an impedance transformer (13) combined with the diplexer (5) and a coaxial cable (14) between the radio receiver (4) and the impedance transformer (13).

6. Use of the system according to one of Claims 1 to 5 for continuous ionospheric links from 0 to 5000 km.

## Patentansprüche

1. Breitband-Antennensystem, das mindestens eine erste Antenne (1), die im hohen Bereich des HF-Bands, Frequenzband BPs, arbeitet, um die Langstreckenverbindungen von 2000 bis 5000 km zu gewährleisten, eine zweite Antenne (2), die im niedrigen Bereich des HF-Bands, Frequenzband BPb, arbeitet, um die Kurz- und Mittelstreckenverbindungen 0 bis 2000 km zu gewährleisten, wobei das Frequenzband BPb niedriger ist als das Band BPs, eine Funkstation (4), mindestens eine Versorgungsvorrichtung (5), die geeignet ist, um gleichzeitig die erste Antenne (1) und die zweite Antenne (2) zu versorgen, wobei die erste Antenne (1) vom Typ geneigtes Vé ist und aus 2 leitenden Adern (1a, 1b) besteht, die von der Spitze eines Tragmasts (3) ausgehen und bis zum Boden reichen, indem sie einen Winkel bilden, dessen Projektion auf den Boden mit α bezeichnet ist, und die zweite Antenne (2) vom Typ geneigtes Vé ist und aus 2 leitenden Adern (2a, 2b) besteht, die von der Spitze des Tragmasts (3) ausgehen und bis zum Boden reichen, indem sie einen Winkel bilden, dessen Projektion auf den Boden mit β bezeichnet wird, wobei der Winkel β größer ist als der Winkel α, und eine Verbindungseinrichtung (9) zwischen der Funkstation (4) und der Versorgungseinrichtung (5) aufweist, **dadurch gekennzeichnet, dass** der Wert des Winkels α zwischen 25 und 50° und der Wert des Winkels β zwischen 90 und 180° liegt.

2. Antennensystem nach Anspruch 1, **dadurch gekennzeichnet, dass** die Versorgungseinrichtung einen Diplexer (5) mit zwei Ausgängen (5h, 5b) aufweist, einem ersten hohen Ausgang (5h), der dem hohen Bereich des HF-Bands in Verbindung mit der Antenne (1) entspricht, und einem zweiten niederen Pfadausgang (5b), der dem niedrigen Bereich des HF-Bands in Verbindung mit der Antenne (2) entspricht.

3. System nach Anspruch 2, **dadurch gekennzeichnet, dass** der Diplexer (5) ein Hochpassfilter, das mindestens zwei Kondensatoren (Ci) enthält, und ein Tiefpassfilter aufweist, das zwei Drosselspulen (Li) enthält.

4. System nach Anspruch 2, **dadurch gekennzeichnet, dass** es einen Symmetrierglied-Transformator (13), der zwischen dem Diplexer (5) und der Funkstation (4) angeordnet ist, und ein Koaxialkabel (12) zwischen der Funkstation (4) und dem Symmetrierglied-Transformator (13) und ein Zweidrahtkabel (9) zwischen dem Symmetrierglied-Transformator (13) und dem Diplexer (5) enthält.

5. System nach Anspruch 2, **dadurch gekennzeichnet, dass** es einen mit dem Diplexer (5) kombinierten Impedanztransformator (13) und ein Koaxialkabel (14) zwischen der Funkstation (4) und dem Impedanztransformator (13) enthält.

6. Verwendung des Systems nach einem der Ansprüche 1 bis 5 für durchgehende ionosphärische Verbindungen von 0 bis 5000 km.
